# EUROPÄISCHE PATENTSCHRIFT

(11) **EP 1 240 685 B1**
(45) Veröffentlichungstag und Bekanntmachung des Hinweises auf die Patenterteilung: **23.07.2003**
(21) Anmeldenummer: 00977423.3
(22) Anmeldetag: 20.11.2000
(51) Int. Cl.: H01Q 1/32, H01Q 5/00, H01Q 9/38, H01Q 1/38, B60H 1/24

(54) **FAHRZEUGANTENNE**
VEHICLE ANTENNA
ANTENNE POUR VEHICULE

(30) Priorität: 23.12.1999 DE 19962736
(43) Veröffentlichungstag der Anmeldung: 18.09.2002
(73) Patentinhaber: Hirschmann Electronics GmbH & Co. KG, 72654 Neckartenzlingen (DE)
(72) Erfinder: WENDT, Dirk, 72581 Dettingen am Erms (DE); KUHN, Martin, 70499 Stuttgart (DE)
(74) Vertreter: Stadler, Heinz, Dipl.-Ing.
(86) Internationale Anmeldenummer: EP0010383
(87) Internationale Veröffentlichungsnummer: WO01048865

(56) Entgegenhaltungen:
- WO-A-99/21247
- DE-A- 4 000 381
- DE-A- 19 629 115
- DE-U- 29 818 430
- FR-A- 2 742 584

## Beschreibung

Die Erfindung betrifft eine vorzugsweise für Mobilfunk bestimmte Fahrzeugantenne nach dem Oberbegriff des Anspruchs 1.

Derartige Antennen, wie sie durch sogenannte Scheibenantennen (siehe beispielsweise DE 44 43 596 A1) mit in Fahrzeugscheiben integrierten Strahlern bekannt sind, weisen den Nachteil auf, dass sie in unerwünschter Weise sichtbar um Fahrzeug angeordnet sind und aufwendige Anschlusseinrichtungen benötigen.

Nicht sichtbare Fahrzeugantennen sind beispielsweise aus der WO 99 21 247 A und der DE 298 18 430 U bekannt.
In der zuerst genannten Druckschrift sind Antennen beschrieben, die in einem nicht leitenden Gehäuse z.B. eines Rückspiegels oder einer dritten Bremsleuchte integriert sind. Die Sichtabdeckung wird dabei durch die nicht transparenten Kunststoffgehäuse bewirkt.

Die aus der DE 298 18 430 U bekannte Antenne ist für eine Anordnung unter einem Karosserieteil, etwa dem Kofferraumdeckel, vorgesehen.

Weiterhin sind nicht sichtbare Fahrzeugantennen auch von sogenannten Stoßfängerantennen bekannt. Beispielsweise ist in der DE 41 16 232 A1 eine in einem nicht leitenden Fahrzeug-Stoßfänger integrierte Antenne beschrieben, die dadurch zwar nicht sichtbar, aber im Crash-Fall stark gefährdet ist. Dies trifft insbesondere für die Ausbildung mit zwei durch eine Leitung und ggf. einem Leitungskdppler miteinander verbundenen, in den Eckbereichen des Stoßfängers angeordneten Sonden zu, weil dabei schon durch Unterbrechung der Verbindungsleitung die Antenne nicht mehr funktionsfähig ist.
Außerdem steht der erforderliche Mindestabstand der Strahler von der als Reflektor dienenden metallischen Karosserie in modernen Fahrzeugen immer seltener zur Verfügung, weil die Stoßfänger aus Design- und Sicherheitsgründen nicht mehr ausgestellt, sondern dicht an der Karosserie angeordnet werden. Der gegenseitige Abstand ist dabei teilweise kleiner als 20 mm, wodurch sich in den für Mobilfunk vorgesehen Frequenzbereiche in eine zu starke kapazitive Kopplung ergibt, die praktisch einen Kurzschluss der Antenne bewirkt.
Bei einer aus der DE 198 30 811 A1 bekannten Fahrzeugantenne ist ein derartig geringer Abstand auch wegen des an der Innenseite des Stoßfängers angeordneten Radargehäuses nicht möglich.
Die bekannten Stoßfängerantennen sind damit in ihrem Anwendungsbereich stark eingeschränkt. Überdies wird zur Einführung der Anschlussleitung in das Innere der Karosserie in dieser eine zusätzliche spritzwasserdichte Öffnung benötigt und dadurch der Herstellungs- und Montageaufwand erhöht.

Der Erfindung liegt daher die Aufgabe zugrunde, eine Fahrzeugantenne der eingangs genannten Art zu schaffen, die auf möglichst einfache und kostengünstige Weise nicht sichtbar angeordnet, unkompliziert anschließbar, vom Karosseriematerial unabhängig sowie in ihrem Aufbau nicht durch das sie aufnehmende Teil eingeschränkt ist, den Sichtbereich des Fahrers und den Fahrzeuginnenraum nicht verringert und dabei eine geringe Gefährdung gegen Crash-Beschädigungen aufweist, in ihrer Wirksamkeit unabhängig von der Entfernung des Strahlers von der Karosserie ist und keine besondere Karosseriedurchführung für eine Anschlussleitung benötigt.

Diese Aufgabe ist durch die kennzeichnenden Merkmale des Anspruches 1 gelöst. Dadurch, dass die Antenne und die Anschlussleitung keine Bestandteile des Anbauteils sind, ist die Gefahr einer Beschädigung, zumindest bei leichteren Zusammenstössen im Vergleich zu Stoßfängerantennen ganz wesentlich verringert. Dabei wirkt das Anbauteil ohne Mehraufwand als Sichtabdeckung, so dass kein offensichtlicher Hinweis auf das Vorhandensein einer Mobilfunkeinrichtung mit der damit verbundenen Diebstahlsgefahr gegeben ist.
Vor allem aber ist durch die Trennung von Antenne und abdeckendem Anbauteil ohne Mehrkosten erreicht, dass beide ohne Kompromisse entsprechend ihrer gewünschten elektrischen und mechanischen Funktion optimal gestaltbar sind und keine Nutzraumbeschränkungen bewirken.

Die Anordnung des Strahlers in einer Karosserieöffnung, bei der die leitende Karosserie also nicht als Reflektor dient, macht die Antenne darüber hinaus völlig unabhängig vom Abstand des Anbauteils vom Strahler. Die Antenne ist somit auch für den Einsatz in modernen Fahrzeugen geeignet, bei denen dieser Abstand immer mehr verringert ist.
Außerdem ist das Trägerteil ohne Aufwand so zu gestalten, dass darauf beliebige Strahlerstrukturen angebracht werden können.
Nicht zuletzt ist bei der erfindungsgemäßen Anordnung der Fahrzeugantenne keine zusätzliche und speziell abzudichtende Karosserieöffnung zur Durchführung des Antennenanschlusskabels erforderlich, vielmehr ist in kostensparender Weise eine rohbauseitige Verkabelung ermöglicht.

In den Unteransprüchen sind vorteilhafte Ausführungen bzw. Ausbildungen der Fahrzeugantenne nach Anspruch 1 angegeben.
Besonders vorteilhaft ist es, als Anbauteil ein bereits für andere Zwecke vorhandenes Element mitzubenutzen und damit zusätzliche Bauteile einzusparen. Die in den Ansprüchen 2 und 3 angeführten Alternativen weisen darüber hinaus den Vorteil auf, dass sich Stoßfänger wie auch Rammschutzleisten über größere Bereiche erstrecken, innerhalb derer die Karosserieöffnung angeordnet werden kann.

In Anspruch 4 ist eine vorteilhafte Ausführung der Antenne beschrieben. Durch das Gegengewicht kann auf eine Verbindung zu einem zusätzlichen Bezugspotenzial wie etwa demjenigen einer metallischen Karosserie verzichtet werden, wodurch der Aufwand in Herstellung und Montage weiter verringert ist. Außerdem bewirkt die Ausbildung als abgestimmtes Gegengewicht und die erfindungsgemäße Bemessung der Karosserieöffnung eine Sperre für Mantelwellen auf der Speiseleitung.

Bei Einbaustellen mit geringer Höhe, insbesondere auch hinter relativ schmalen Rammschutzleisten, ist eine Ausführung der erfindungsgemäßen Fahrzeugantenne gemäß Anspruch 5 als Schlitzantenne geeignet, weil dabei die Länge der Karosserieöffnung zwar größer als λ/2 sein muss, aber ihre Höhe (Schlitzbreite) gering ist.

Besonders effektiv ist eine Ausgestaltung der Fahrzeugantenne nach Anspruch 6, unabhängig davon, ob sie als Monopol- oder als Schlitzantenne ausgebildet ist. Denn der Reflektor bewirkt eine Abstrahlung nur nach außen, also in Sollrichtung, und dies mit vergrößerter Leistung. Der Abstand des Reflektors vom Strahler kann dabei exakt den hochfrequenztechnisch optimalen Wert aufweisen und ist nicht, wie bei der Stoßfängerantenne, als die Strahlungseigenschaften verschlechternder Kompromiss zu verkürzen.

Sofern ein Luftdurchtritt bzw. Druckausgleich wie bei der Ausführung nach Anspruch 17 erforderlich ist, stellt eine Ausbildung des Reflektors gemäß Anspruch 7 die optimale Lösung dar, die beiden Anforderungen gerecht wird und darüber hinaus auch noch material- und gewichtsparend aufgebaut ist.

Mit einer Antennenanordnung nach Anspruch 8 ist in vorteilhafter Weise das Diagramm den Anforderungen des Einzelfalls in bestimmten Grenzen anpassbar.

Beispielsweise kann die Richtwirkung in bestimmten Winkelbereichen verstärkt werden. Es ist aber auch möglich, durch eine Anordnung der beiden Sonden gemäß Anspruch 9 wenigstens näherungsweise ein Rundstrahldiagramm zu erzeugen, was für den Empfang bzw. das Senden gerade in Fahrzeugen wegen der ständig wechselnden Fahrtrichtungen in aller Regel erwünscht ist.

Durch eine Ausgestaltung nach Anspruch 10 ist mit minimalem Aufwand eine Dual-Band-Antenne geschaffen, die beispielsweise für das D- und E-Netz ausgelegt sein kann. Selbstverständlich ist es auch möglich, den Frequenzbereich der Fahrzeugantenne durch Einschalten weiterer Sperrglieder noch zu vergrößern.
Diese Sperrglieder sind einfach und zweckmäßig als LC-Glieder aufgebaut (Anspruch 11). Sie können jedoch auch als Leitungsschwingkreise ausgebildet sein.

Ein in Herstellung und Montage besonders einfacher und kostengünstiger Aufbau der Fahrzeugantenne ist in Anspruch 12 angegeben. Die Strahler- und Gegengewicht-Teile können dabei sehr exakt ausgeführt werden. Außerdem gibt die Platine dem Strahler trotz der dünnen Leiter Stabilität und ist darüber hinaus wesentlich günstiger befestigbar als reine Antennendrähte.
Überdies sind die LC-Sperrglieder einfach und sowohl den mechanischen als auch den elektrischen Anforderungen entsprechend in die Leiterbahnen einfügbar, in vorteilhafter Weise etwa gemäß Anspruch 13 in SMD-Technik.
Schließlich wirkt das Dielektrikum der Platine auch elektrisch verkürzend, so dass Strahler und Gegengewichte kleiner ausführbar sind.

In den meisten Anwendungsfällen werden die Karosserieöffnungen nicht dicht verschlossen oder durch Anbauteile abgedeckt sein. Bei einer vorteilhaften Ausgestaltung der Fahrzeugantenne nach Anspruch 14 ist daher vorgesehen, die gesamte Leiterplatine mit Isoliermaterial spritzwasserdicht zu umhüllen. Dazu ist es besonders einfach und zweckmäßig, dieses Bauteil zu umspritzen bzw. zu vergießen. Bei dieser Ausführung ist es überdies möglich, praktisch jede Außenkontur zu schaffen und damit das Bauteil der Form der Montagefläche optimal anzupassen.

Die Vergussmasse erlaubt es darüber hinaus, dem ummantelten Bauteil eine definierte Elastizität zu geben bzw. seine Elastizität beizubehalten, was insbesondere dann von Vorteil ist, wenn derartige Bauteile an stark vibrierenden oder schwingenden Elementen wie z.B. Fahrzeugteilen befestigt werden.

Dabei ist die Verwendung von thermoplastischem Heißschmelzkleber als Vergussmaterial nach Anspruch 15 von besonderem Vorteil, weil es aufgrund seiner kurzen Erstarrungszeit und der Möglichkeit den Spritzgussvorgang im Niederdruckbereich durchzuführen, eine zeitsparende und kostengünstige Herstellung erlaubt.
Darüber hinaus ist aufgrund der Verklebung durch den Heißschmelzkleber eine absolute Dichtheit und zugleich eine hohe Zugentlastung von aus der Ummantelung herausgeführten Teilen wie beispielsweise Kabelmänteln erreicht. Der thermoplastische Heißschmelzkleber geht bei Kabelmänteln aus thermoplastischem Kunststoff, z.B. PVC oder PE, mit diesen zumindest an der Oberfläche eine chemische Verbindung ein, die absolut dicht ist und eine hohe Zugentlastung gewährleistet.

Vorteilhafterweise ist die Leiterplatine an einem für andere Zwecke bereits vorhandenen nichtleitenden Trägerteil befestigt (Anspruch 16). Dadurch ist nicht nur eine stabile Anordnung gewährleistet, sondern dieses Strahlerbauteil jederzeit am Fahrzeug nachrüstbar. Es kann selbstverständlich auch als Erstausstattung an bzw. in einem Kunststoff-Trägerteil integriert sein.

Einen besonders geeigneten Montageort für die erfindungsgemäße Antenne stellen die in den meisten PKW zum Druckausgleich beim schnellen Schließen der Fahrzeugtüren an beiden Seiten des Kofferraums angeordneten Lüftungsöffnungen dar, die von Kunststoffstoßfängem abgedeckt und hinter diesen nicht ohne weiteres sichtbar sind (Anspruch 17).
In diesen Karosserieöffnungen sind in der Regel jalousieartige Lüftungsklappen angebracht, die mit nach außen beweglichen Lappen versehen sind, welche sich auf Druck vom Fahrzeuginneren nach außen öffnen und ansonsten an den Lüftungsklappen anliegen, um das Eindringen von Wasser zu verhindern.

Dabei ist es besonders vorteilhaft, das den Monopol und ggf. die Gegengewichte aufweisende Bauteile gemäß Anspruch 18 an den Lüftungsklappen zu befestigen, wobei selbstverständlich die Beweglichkeit der Lappen nicht behindert werden darf.

Eine besonders einfache und ausreichend stabile Befestigung ist in Anspruch 19 aufgeführt. Die Haltezapfen sind dabei kostengünstig gemäß den Ansprüchen 20 und 21 einstückig mit den Lüftungsklappen, etwa im Spritzgussverfahren hergestellt. Das den Strahler aufweisende Antennenteil ist dann zur Montage lediglich auf die zugehörige Lüftungsklappe aufzurasten.

Wenn im Einzelfall die Höhe der Abdeckung nicht groß genug ist, um den als Monopol ausgebildeten Strahler zu überdecken, so kann dessen Höhe in an sich bekannter Weise nach Anspruch 22 durch eine Dachkapazität verkürzt und den Gegebenheiten angepasst werden.

Nachstehend wird die Erfindung anhand eines als an Lüftungsklappen angeordnete Mobilfunkantenne ausgebildeten Ausführungsbeispiels in den Figuren erläutert. Es zeigen
- Fig. 1 -: eine perspektivische Ansicht des Strahlerteils der Fahrzeugantenne,
- Fig. 2 -: eine perspektivische Ansicht der Lüftungsklappe mit daran angebrachtem Strahlerteil,
- Fig. 3 -: eine Ansicht eines Haltezapfens und
- Fig. 4 -: eine perspektivische Ansicht eines Fahrzeug-Heckabschnitts mit der in einem aufgebrochenen Teil des Stoßfängers sichtbaren Lüftungsklappenantenne.

Die Fahrzeugantenne besteht aus zwei getrennten Strahlerteilen 1 mit jeweils einem zum Fahrzeuginneren hin angeordneten nicht dargestellten gitterförmigen Reflektor.

Jedes Strahlerteil 1 besteht aus einem Monopol 2 und zwei an seinem Fußpunkt A angeschlossenen, davon gegensinnig orthogonal abragenden angepassten Gegengewichten 3 sowie je einem in den Monopol 2 und die Gegengewichte 3 eingeschalteten LC-Sperrglied 4.
Monopol 2 und Gegengewichte 3 sind als gedruckte Leiterbahnen auf einer einseitig kaschierten T-förmigen Leiterplatine 5 angeordnet, in die die als SMD-Bauteile ausgebildeten LC-Sperrglieder in Reihe eingeschaltet sind.
Die Gesamtlänge des Monopols 2 und der Gegengewichte 3 ist jeweils auf den D-Netz-Frequenzbereich abgestimmt. Die LC-Sperrglieder 4 sind für den E-Netz-Frequenzbereich ausgelegt und so angeordnet, dass ihr Abstand vom Fußpunkt A des Monopols 2 etwa einem ¼ der mittleren Betriebswellenlänge in diesem Frequenzbereich entspricht. Damit ist eine breitbandige Dual-Band-Antenne realisiert, die sowohl im D- als auch im E-Netz-Frequenzbereich arbeitet.

Jedes Strahlerteil 1 ist an der nach außen weisenden Seite einer im Kunststoff-Spritzgussverfahren hergestellten Lüftungsklappe 6 befestigt. Dazu weist diese einstückige Haltezapfen 7 mit Rastnasen 8 auf, die bei montiertem Strahlerteil 1 Bohrungen 9 der Leiterplatine 5 durchdringen und rastend hintergreifen.

Die Lüfterklappen 6 weisen jeweils einen Rahmen 10 sowie vier schräge Gitterflächen 11 auf, denen je ein mit der oberen Längskante am Rahmen 10 befestigter, um diese Kante beweglicher Lappen 12 zugeordnet ist, von denen in der Figur 2 nur einer dargestellt ist.

Die Lüfterklappen 6 sind zu beiden Seiten des Kofferraums des Fahrzeugs 13 in Karosserieöffnungen 14 befestigt, die von den seitlichen Ausläufern des hinteren Stoßfängers 15 verdeckt angeordnet sind. Bei Überdruck im Fahrzeuginneren, der beispielsweise beim schnellen Schließen einer Fahrzeugtür entsteht, wird dieser durch aus den Lüfterklappen nach außen entweichende Luft abgebaut. Dabei werden die Lappen 12 zunächst durch den Überdruck nach außen geschwenkt; nach dem Druckausgleich liegen sie dann wieder dicht an den Gitterflächen 11 an und schützen den Kofferraum so vor dem Eindringen von Spritzwasser.

Die beiden Strahlerteile 1 (Sonden) sind (in der aus der DE 41 16 232 A1 bekannten Weise) über Zuführungsleitungen und einen Leitungskoppler zusammengeschaltet und über ein Anschlusskabel einem Sendeempfänger für die Mobilfunkbereiche des D- und E-Netzes zugeführt.

## Patentansprüche

1. Fahrzeugantenne, insbesondere für Mobilfunk, mit wenigstens einem in einer Karosserieöffnung (14) integrierten Strahler (1) und einer Anschlussleitung, **dadurch gekennzeichnet, dass** der wenigstens eine Strahler (1) an einem in der Karosserieöffnung (14) angeordneten, von einem getrennten nicht transparenten und nicht leitenden Anbauteil (15) abgedeckten nicht leitenden Trägerteil (6) angebracht ist.

2. Fahrzeugantenne nach Anspruch 1, **dadurch gekennzeichnet, dass** das Anbauteil ein Kunststoff-Stoßfänger (15) ist.

3. Fahrzeugantenne nach Anspruch 1, **dadurch gekennzeichnet, dass** das Anbauteil eine Rammschutzleiste ist.

4. Fahrzeugantenne nach einem der Ansprüche 1 bis 3, **dadurch gekennzeichnet, dass** der wenigstens eine Strahler (1) als Monopol (2) mit abgestimmtem Gegengewicht (3) und die Karosserieöffnung (14) rechteckförmig ausgebildet ist, wobei deren Abmessung in Strahlerrichtung > 1/6 der mittleren Betriebswellenlänge (λ) und orthogonal dazu > λ/3 beträgt.

5. Fahrzeugantenne nach einem der Ansprüche 1 bis 3, **dadurch gekennzeichnet, dass** Strahler und Karosserieöffnung als Schlitzantenne ausgebildet sind.

6. Fahrzeugantenne nach einem der Ansprüche 1 bis 5, **dadurch gekennzeichnet, dass** ein in Bezug auf den Strahler (1) zum Fahrzeuginneren hin angeordneter Reflektor vorgesehen ist.

7. Fahrzeugantenne nach Anspruch 6, **dadurch gekennzeichnet, dass** der Reflektor gitterartig aufgebaut ist.

8. Fahrzeugantenne nach einem der Ansprüche 1 bis 4, **dadurch gekennzeichnet, dass** zwei zusammengeschaltete Strahler (1) vorgesehen sind.

9. Fahrzeugantenne nach Anspruch 8, **dadurch gekennzeichnet, dass** die Strahler (1) an den beiden Längsseiten der Fahrzeug-Karosserie (13) angeordnet sind.

10. Fahrzeugantenne nach Anspruch 4, **dadurch gekennzeichnet, dass** die Länge des Monopols (2) und - sofern vorhanden - der Gegengewichte (3) für einen unteren Frequenzbereich bemessen ist und dass jeweils ein Sperrglied (4) für einen oberen Frequenzbereich derart in den Monopol (2) und - sofern vorhanden - die Gegengewichte (3) eingefügt ist, dass ihre Länge zwischen Sperrglied (4) und Antennen-Anschlusspunkt (A) auf den oberen Frequenzbereich abgestimmt ist.

11. Fahrzeugantenne nach Anspruch 10, **dadurch gekennzeichnet, dass** die Sperrglieder (4) LC-Glieder sind.

12. Fahrzeugantenne nach Anspruch 10 oder 11, **dadurch gekennzeichnet, dass** der Monopol (2) und - sofern vorhanden - die Gegengewichte (3) als gedruckte Leiterbahnen auf einer Leiterplatine (5) angeordnet sind.

13. Fahrzeugantenne nach Anspruch 12 mit Sperrgliedern, **dadurch gekennzeichnet, dass** die Sperr-Glieder (4) als SMD-Bauteile ausgebildet und in die Leiterbahnen eingefügt sind.

14. Fahrzeugantenne nach Anspruch 12 und 13, **dadurch gekennzeichnet, dass** die Leiterplatine (5), sofern vorhanden mit darauf angeordneten Sperrgliedern (4), mit Isoliermaterial umgeben, insbesondere vergossen ist.

15. Fahrzeugantenne nach Anspruch 14. **dadurch gekennzeichnet, dass** das Vergussmaterial ein Heißschmelzkleber ist.

16. Fahrzeugantenne nach einem der Ansprüche 12 bis 15, **dadurch gekennzeichnet, dass** die Leiterplatine (5) an einem Trägerteil (6) aus Isoliermaterial befestigt ist.

17. Fahrzeugantenne nach einem der Ansprüche 1 bis 16, **dadurch gekennzeichnet, dass** der wenigstens eine Strahler (1) in einer Lüftungsöffnung (14) der Fahrzeugkarosserie (13) angeordnet ist.

18. Fahrzeugantenne nach Anspruch 17, **dadurch gekennzeichnet, dass** der wenigstens eine Strahler (1) an einer Lüftungsklappe (6) des Fahrzeugs befestigt ist.

19. Fahrzeugantenne nach Anspruch 18, **dadurch gekennzeichnet, dass** zur Befestigung des Strahlers (1) an der Lüftungsklappe (6) Haltezapfen (7) mit elastischen Rastnasen (8) vorgesehen sind, die bei montiertem Strahler (1) Ausnehmungen (9) desselben durchsetzen und rastend hintergreifen.

20. Fahrzeugantenne nach Anspruch 19, **dadurch gekennzeichnet, dass** die Haltezapfen (7) einstückig mit dem Trägerteil, vorzugsweise den Lüftungsklappen (6), ausgebildet sind.

21. Fahrzeugantenne nach Anspruch 20, **dadurch gekennzeichnet, dass** Trägerteil (6) und Haltezapfen (7) ein Spritzgussteil sind.

22. Fahrzeugantenne nach einem der Ansprüche 1 bis 4 und 6 bis 20, **dadurch gekennzeichnet, dass** der Strahler (1) eine Dachkapazität aufweist.

## Claims

1. Vehicle antenna, especially for mobile radiocommunications, having at least one radiator (1) integrated in a body cavity (14) and one connecting cable, **characterised in that** the at least one radiator (1) is attached on a non-conductive bearing piece (6) which is disposed in the body cavity (14) and covered by a separate, opaque and non-conductive add-on piece (15).

2. Vehicle antenna as claimed in Claim 1, **characterised in that** the add-on piece is a synthetic fender (15).

3. Vehicle antenna as claimed in Claim 1, **characterised in that** the add-on piece is a ramming protection strip.

4. Vehicle antenna as claimed in any one of Claims 1 to 3, **characterised in that** the at least one radiator (1) is formed as a monopole (2) having a resonant counterpoise (3) and the body cavity (14) is formed as a rectangle whose dimension in the radiator direction measures > 1/6 of the average signal wave length (λ) and in the orthogonal direction thereto measures > λ/3.

5. Vehicle antenna as claimed in any one of Claims 1 to 3, **characterised in that** the radiator and body cavity are formed as a slot antenna.

6. Vehicle antenna as claimed in any one of Claims 1 to 5, **characterised in that** a reflector is provided which is disposed towards the vehicle interior with respect to the radiator (1).

7. Vehicle antenna as claimed in Claim 6, **characterised in that** the reflector is constructed in a grid-like manner.

8. Vehicle antenna as claimed in any one of Claims 1 to 4, **characterised in that** two interconnected radiators (1) are provided.

9. Vehicle antenna as claimed in Claim 8, **characterised in that** the radiators (1) are disposed on the two longitudinal sides of the vehicle body (13).

10. Vehicle antenna as claimed in Claim 4, **characterised in that** the length of the monopole (2) and, when provided, the counterpoise (3) is calculated for a lower frequency range and **in that** a cut-off element (4) for an upper frequency range is always inserted in the monopole (2) and, when provided, in the counterpoise (3) in such a manner that their length between the cut-off element (4) and the antenna terminal (A) is correlated with the upper frequency range.

11. Vehicle antenna as claimed in Claim 10, **characterised in that** the cut-off elements (4) are LC-sections.

12. Vehicle antenna as claimed in Claim 10 or 11, **characterised in that** the monopole (2) and - when provided - the counterpoise (3) are disposed as printed strip conductors on a conductive board (5).

13. Vehicle antenna as claimed in Claim 12 having cut-off elements, **characterised in that** the cut-off elements (4) are formed as SMD components and are inserted in the strip conductors.

14. Vehicle antenna as claimed in Claims 12 and 13, **characterised in that** the conductive board (5), when provided with cut-off elements (4) disposed thereon, is surrounded by isolating material which is in particular cast thereon.

15. Vehicle antenna as claimed in Claim 14, **characterised in that** the casting material is a hot-melt adhesive.

16. Vehicle antenna as claimed in any one of Claims 12 to 15, **characterised in that** the conductive board (5) is fixed onto a bearing piece (6) of isolating material.

17. Vehicle antenna as claimed in any one of Claims 1 to 16, **characterised in that** the at least one radiator (1) is disposed in a venting aperture (14) of the vehicle body (13).

18. Vehicle antenna as claimed in Claim 17, **characterised in that** the at least one radiator (1) is fixed on a ventilating flap (6) of the vehicle.

19. Vehicle antenna as claimed in Claim 18, **characterised in that** in order to fix the radiator (1) on the ventilating flap (6), holding pegs (7) having resilient latching projections (8) are provided which, during the mounting of the radiator (1), push through recesses (9) of said radiator and engage behind it in a locking manner.

20. Vehicle antenna as claimed in Claim 19, **characterised in that** the holding pegs (7) are formed as a single piece with the bearing piece, preferably with the ventilating flaps (6).

21. Vehicle antenna as claimed in Claim 20, **characterised in that** the bearing piece (6) and the holding pegs (7) are an injection moulding piece.

22. Vehicle antenna as claimed in any one of Claims 1 to 4 and 6 to 20, **characterised in that** the radiator (1) comprises a top load.

## Revendications

1. Antenne de véhicule, notamment pour émetteur mobile, avec au moins un élément rayonnant (1) intégré à une ouverture de la carosserie (14) et une conduite de connection, **caractérisée par le fait que**, le au moins un élément rayonnant (1) est disposé sur un support (6) non-conducteur, disposé dans la carosserie et couvert par une pièce de structure (15) séparée, non transparente et non-conductrice.

2. Antenne de véhicule selon la revendication 1, **caractérisée par le fait que**, la pièce de structure est un pare-chocs en matière plastique (15).

3. Antenne de véhicule selon la revendication 1, **caractérisée par le fait que**, la pièce de structure est une baguette de protection.

4. Antenne de véhicule selon l'une des revendications 1 à 3, **caractérisée par le fait que**, le au moins un élément rayonnant (1) est réalisé comme un monopole (2) avec contrepoids accordé (3) et l'ouverture de la carosserie (14) est de forme rectangulaire, ses dimensions étant > 1/6 de la longueur d'onde de fonctionnement moyenne (λ) dans le sens du rayonnement et, perpendiculairement à celui-ci, > λ/3.

5. Antenne de véhicule selon l'une des revendications 1 à 3, **caractérisée par le fait que**, l'élément rayonnant et l'ouverture de la carosserie sont configurés comme une antenne à fente.

6. Antenne de véhicule selon l'une des revendications 1 à 5, **caractérisée par le fait que**, il est prévu un réflecteur disposé vers l'intérieur du véhicule par rapport à l'élément rayonnant (1).

7. Antenne de véhicule selon la revendication 6, **caractérisée par le fait que**, le réflecteur est réalisé en forme de grille.

8. Antenne de véhicule selon les revendications 1 à 6, **caractérisée par le fait que**, il est prévu deux éléments rayonnants (1) connectés ensemble.

9. Antenne de véhicule selon la revendication 8, **caractérisée par le fait que**, les éléments rayonnants (1) sont disposés sur les deux côtés longitudinaux de la carosserie du véhicule (13).

10. Antenne de véhicule selon la revendication 4, **caractérisée par le fait que** la longueur du monopole (2) et, s'ils sont présents, des contrepoids (3) sont dimensionnées pour un domaine de fréquences inférieures et en ce qu'un élément de filtrage (4) pour un domaine de fréquences supérieures est inserré chaque fois dans le monopole (2) et, s'ils sont présents, dans les contrepoids (3), en ce que leur longueur entre l'élément de filtrage (4) et le point de connexion de l'antenne (A) est accordée sur le domaine de fréquences supérieures.

11. Antenne de véhicule selon la revendication 10, **caractérisée par le fait que** les éléments de filtrage (4) sont des éléments LC.

12. Antenne de véhicule selon la revendication 10 ou 11, **caractérisée par le fait que**, le monopole (2) et, s'ils sont présents, les contrepoids (3) sont disposés comme conducteurs imprimés sur une plaque de circuits imprimés.

13. Antenne de véhicule selon la revendication 12, **caractérisée par le fait que**, les éléments de filtrage (4) sont constitués par des composants SMD et introduits dans les conducteurs.

14. Antenne de véhicule selon les revendications 12 et 13, **caractérisée par le fait que**, la plaque de circuits imprimés (5), si elle est présente avec des éléments de filtrage (4) disposés dessus, est entourée de matériau isolant, notamment enrobée.

15. Antenne de véhicule selon la revendication 14, **caractérisée par le fait que**, le matériau d'enrobage est une colle à haut point de fusion.

16. Antenne de véhicule selon l'une des revendications 12 à 15, **caractérisée par le fait que**, la plaque de circuits imprimés est fixée sur un support (6) en matériau isolant.

17. Antenne de véhicule selon l'une des revendications 1 à 16, **caractérisée par le fait que**, le au moins un élément rayonnant (1) est disposé dans une ouverture d'aérateur (14) de la carosserie du véhicule (13).

18. Antenne de véhicule selon la revendication 17, **caractérisée par le fait que**, le au moins un élément rayonnant (1) est fixé sur le volet d'aération (6) du véhciule.

19. Antenne de véhicule selon la revendication 18, **caractérisée par le fait que**, pour fixer l'élément rayonnant (1) sur le volet d'aération (6), il est prévu des tétons de maintien pourvus de becs d'accrochage (8) qui, lorsque l'élément rayonnant est monté, traversent des perforations (9) de ce dernier et s'accrochent par derrière.

20. Antenne de véhicule selon la revendication 19, **caractérisée par le fait que**, les tétons de maintien (7) sont formés d'un seul tenant avec le support, de préférence avec les volets d'aération (6).

21. Antenne de véhicule selon la revendication 20, **caractérisée par le fait que**, le support (6) et les tétons de maintien (7) sont une pièce moulée par injection.

22. Antenne de véhicule selon l'une des revendications 1 à 4 et 6 à 20, **caractérisée par le fait que**, l'élément rayonnant (1), présente une capacité terminale.
